# EUROPÄISCHE PATENTSCHRIFT

(11) **EP 2 225 738 B1**
(45) Veröffentlichungstag und Bekanntmachung des Hinweises auf die Patenterteilung: **06.04.2016**
(21) Anmeldenummer: 08861566.1
(22) Anmeldetag: 20.11.2008
(51) Int. Cl.: G07D 11/00

(54) **VORRICHTUNG UND VERFAHREN ZUM SPEICHERN VON BANKNOTEN**
DEVICE AND METHOD FOR STORING BANKNOTES
DISPOSITIF ET PROCÉDÉ DE STOCKAGE DE BILLETS DE BANQUE

(30) Priorität: 18.12.2007 DE 102007060803
(43) Veröffentlichungstag der Anmeldung: 08.09.2010
(73) Patentinhaber: Wincor Nixdorf International GmbH, 33106 Paderborn (DE)
(72) Erfinder: MOOG, Nils, 33178 Borchen (DE); WEIDEMANN, Thorsten, 33129 Delbrück (DE)
(86) Internationale Anmeldenummer: PCT/EP2008/065908
(87) Internationale Veröffentlichungsnummer: WO 2009/077288

(56) Entgegenhaltungen:
- EP-A- 0 391 059
- US-A1- 2003 209 598
- US-A1- 2005 010 525

## Beschreibung

Die Erfindung betrifft eine Vorrichtung und ein Verfahren zur Speicherung von Banknoten, bei denen mindestens zwei Banknotenspeicherbehälter vorgesehen sind, die jeweils mindestens eine Banknotenentnahme- und/oder Banknotenzuführöffnung haben. Ferner betrifft die Erfindung einen Geldautomaten zur Ein- und/oder Ausgabe von Banknoten.

Eine Vielzahl bekannter Geldautomaten haben zur Speicherung von Banknoten Banknotenspeicherbehälter, in denen die Banknoten als Banknotenstapel mit hintereinander angeordneten Banknoten oder in Wickelspeichern gespeichert werden. Solche Banknotenspeicherbehälter sind insbesondere aus dem Dokumenten WO 01/54078 A2 und DE 3042566 C bekannt. Diese Banknotenspeicherbehälter werden üblicherweise zur Speicherung von Banknoten eines Nennwerts derselben Währung genutzt, sodass die Anzahl verschiedenartiger in einem Geldautomaten speicherbarer Banknoten, insbesondere von Banknoten verschiedener Nennwerte, begrenzt ist.

Aufgrund der beschränkten Speicherkapazität eines Banknotenspeicherbehälters ist auch die Speicherung der Gesamtmenge an im Geldautomaten speicherbaren Banknoten begrenzt, sodass insbesondere bei Geldautomaten mit relativ hohen täglichen Auszahlungssummen ein tägliches Auffüllen erforderlich ist, um die erforderlichen Auszahlungsbeträge sicher bereitstellen zu können. Die Banknotenspeicherbehälter können in bekannte Geldautomaten eingesetzt und aus diesen wieder entnommen werden. Die Bankknotenspeicherbehälter werden auch zum Transport von Banknoten vom und zum Geldautomaten genutzt. Banknotenspeicher werden allgemein auch als Banknotenkassetten bezeichnet.

Bekannte Geldautomaten bieten eine Aufnahmemöglichkeit für vier maximal fünf übereinander angeordnete Banknotenspeicherbehälter. Durch die Anordnung der Banknotenspeicherbehälter unterhalb des Bedienfeldes des Geldautomaten, durch das eine Mensch-Maschine-Schnittstelle für einen Benutzer des Geldautomaten bereitgestellt wird, kann die Anzahl der Banknotenspeicherbehälter nicht weiter beliebig erhöht werden. Solche Systeme sind beispielsweise aus der US 2005/0010525 A1 bekannt. Ähnliche Probleme existieren bei bekannten automatischen Kassentresoren, die einem Bankangestellten einen angeforderten Betrag ausgeben, sowie bei automatischen Kassensystemen im Einzelhandel.

Aufgabe der Erfindung ist es, eine Vorrichtung und ein Verfahren zum Speichern von Banknoten anzugeben, durch die die Speicherkapazität speicherbarer Banknoten auf einfache Art und Weise erhöht wird.

Diese Aufgabe wird durch eine Vorrichtung zum Speichern von Banknoten mit den Merkmalen des Patentanspruchs 1 bzw. 3 gelöst. Ferner wird die Aufgabe durch ein in den Patentansprüchen angegebenes Verfahren und einen in den Patentansprüchen angegebenen Geldautomaten gelöst. Vorteilhafte Weiterbildungen der Erfindung sind in den abhängigen Patentansprüchen angegeben.

Durch eine Vorrichtung mit den Merkmalen des Patentanspruchs 1 wird erreicht, dass mindestens ein erster Banknotenspeicherbehälter von einer ersten Aufnahmeeinheit und mindestens ein zweiter Banknotenspeicherbehälter von mindestens einer zweiten Aufnahmeeinheit aufgenommen wird. Die Aufnahmeeinheiten werden horizontal versetzt angeordnet, sodass nur ein relativ geringer Platz zum Anordnen der beiden Aufnahmeeinheiten erforderlich ist. Insbesondere können die beiden Aufnahmeeinheiten hintereinander in einem Sicherheitsbereich, wie einem Tresor, angeordnet werden, wobei eine verschließbare Öffnung des Sicherheitsbereichs vorgesehen ist, durch die die Aufnahmeeinheiten zusammen mit den in den Aufnahmeeinheiten angeordneten Banknotenspeicherbehälter hineingeschoben und herausgezogen werden können.

Bei einer Weiterbildung sind die Aufnahmeeinheiten derart angeordnet, dass die von ihnen aufgenommenen Banknotenspeicherbehälter gleich ausgerichtet sind, sodass die Banknotenentnahme- und/oder Banknotenzuführöffnungen der Banknotenspeicherbehälter in einer Betriebslage in dieselbe Richtung zeigen. Dadurch können die Banknotenspeicherbehälter relativ einfach aus den Aufnahmeeinheiten entnommen werden, wenn diese aus der Betriebslage in eine Servicelage bewegt worden sind. Insbesondere können die Banknotenspeicherbehälter aus den Aufnahmeeinheiten entnommen werden, nachdem zumindest eine der Aufnahmeeinheiten aus einem Sicherheitsbereich, in dem die Aufnahmeeinheiten in der Betriebslage angeordnet sind, herausbewegt worden ist.

Bei einer anderen Weiterbildung der Erfindung haben die Banknotenspeicherbehälter auf der der Banknotenentnahme- und/oder Banknotenzuführöffnung gegenüberliegenden Seite einen Eingriff und/oder einen Handgriff, durch den das Herausziehen des jeweiligen Banknotenspeicherbehälters aus einer Aufnahmeeinheit erleichtert wird. Ferner kann jeder Banknotenspeicherbehälter und/oder jede Aufnahmeeinheit mindestens ein Verriegelungselement haben, durch das jeder der Banknotenspeicher in der jeweiligen Aufnahmeeinheit verriegelbar ist. Vorzugsweise kann dieses Verriegelungselement im Handgriff und/oder Eingriff integriert sein oder mit diesem derart in Eingriff stehen, dass bei einem Verschwenken des Handgriffs und/oder Betätigen eines Betätigungselements eine Entriegelung des Banknotenspeicherbehälters erfolgt.

Jeder Aufnahmeeinheit ist vorzugsweise mindestens ein Transportmittel zur Entnahme von Banknoten aus mindestens einem Banknotenspeicherbehälter, zum Einführen von Banknoten in einen Banknotenspeicherbehälter, zum Transport von Banknoten zu einem Banknotenspeicherbehälter hin und/oder zum Transport von aus einem Banknotenspeicherbehälter entnommenen Banknoten zugeordnet. Die Transportmittel sind zumindest teilweise fest mit der Aufnahmeeinheit verbunden und bilden jeweils mindestens einen Transportpfad der Aufnahmeeinheit.

Vorzugsweise weist die Vorrichtung eine Übergabestelle auf, über die der Vorrichtung Banknoten zur Speicherung in einem der Banknotenspeicherbehälter zugeführt werden und/oder über die aus einem der Banknotenspeicherbehälter entnommenen Banknoten aus der Vorrichtung ausgegeben werden. Die Übergabeschnittstelle kann eine Weiche aufweisen. Zusätzlich oder alternativ kann die Vorrichtung eine Weiche aufweisen, die in Einzahlrichtung.stromabwärts der Übergabestelle angeordnet ist. Mit Hilfe zumindest einer dieser Weichen können zugeführte in einem der Banknotenspeicherbehälter zu speichernde Banknoten wahlweise einem ersten der ersten Aufnahmeeinheit zugeordneten Transportpfad oder einem zweiten der zweiten Aufnahmeeinheit zugeordneten Transportpfad je nach Weichenstellung zugeführt werden. Alternativ oder zusätzlich können mit Hilfe der Weiche die aus den Banknotenspeicherbehältern entnommenen über die Transportmittel zur Übergabeschnittstelle transportierten Banknoten durch die Vorrichtung über die Übergabeschnittstelle ausgegeben werden.

Sind die Aufnahmeeinheiten mit den Banknotenspeicherbehältern in einem geschlossenen von außen über mindestens eine verschließbare Zugangsöffnung zugänglichen Sicherheitsbereich in einer Betriebsposition angeordnet, ist es vorteilhaft, wenn zumindest die erste Aufnahmeeinheit mit dem mindestens einen Banknotenspeicherbehälter aus der Öffnung des Sicherheitsbereichs in eine Serviceposition herausziehbar ist. Dadurch wird ein einfacher Zugang zu den in der ersten Aufnahmeeinheit und in der zweiten Aufnahmeeinheit angeordneten Banknotenspeicherbehältern ermöglicht.

Besonders vorteilhaft ist es, wenn die erste Aufnahmeeinheit und mindestens die zweite Aufnahmeeinheit aus dem Sicherheitsbereich herausziehbar sind. Zumindest eine der Aufnahmeeinheiten ist im herausgezogenen Zustand schwenkbar bzw. drehbar, sodass dadurch auch eine Entnahme der Banknotenspeicherbehälter aus der zweiten Aufnahmeeinheit einfach möglich ist. Der zwischen den Aufnahmeeinheiten in der Betriebslage vorgesehene Abstand wird beim Herausziehen vorzugsweise automatisch vergrößert. Alternativ oder zusätzlich ist der zwischen den Aufnahmeeinheiten in Betriebslage vorgesehene Abstand nach dem Herausziehen vergrößerbar. Das Vergrößern des Abstandes während des Herausziehens oder nach dem Herausziehen kann insbesondere mit Hilfe eines Hebelsystems und/oder einer Kulissensteuerung erfolgen. Zusätzlich oder alternativ kann mindestens eine der Aufnahmeeinheiten beim Herausziehen automatisch um eine Drehachse gedreht werden. Alternativ oder zusätzlich ist mindestens eine Aufnahmeeinheit nach dem Herausziehen um die Drehachse drehbar. Die Drehachse ist vorzugsweise derart angeordnet, dass beim Drehvorgang im Wesentlichen nur eine senkrechte Kraft in Richtung der Drehachse und keine oder nur eine geringe seitliche Kraft orthogonal zur Drehachse ausgeübt wird.

Die Vorrichtung kann Auszugschienen aufweisen, mit deren Hilfe die erste Aufnahmeeinheit und/oder die zweite Aufnahmeeinheit aus der Öffnung des Sicherheitsbereichs herausziehbar sind. Dadurch ist ein einfacher Zugriff auf die Aufnahmeeinheiten und die darin angeordneten Banknotenspeicherbehälter möglich, sodass insbesondere ein einfacher Austausch der Banknotenspeicherbehälter möglich ist.

Bei einer vorteilhaften Ausführungsform hat jede der Aufnahmeeinheiten eine Aufnahmemöglichkeit für mindestens zwei, vorzugsweise jeweils mindestens vier oder jeweils fünf Banknotenspeicherbehälter, wobei die Banknotenspeicherbehälter in jeder der Aufnahmeeinheiten übereinander angeordnet und vorzugsweise gleich ausgerichtet sind.

Beim Anordnen von jeweils vier Banknotenspeicherbehältern in jeder der Aufnahmeeinheiten können somit insgesamt acht Banknotenspeicherbehälter vorgesehen werden. Anstatt eines Banknotenspeicherbehälters kann auch eine Kassette mit einer Druckeinrichtung zum Drucken zusätzlicher Belege oder Wertbons, insbesondere von Eintrittskarten, vorgesehen werden, die dann in gleicher Weise wie Banknoten über einen Ausgabeschacht eines Geldautomaten ausgegeben werden können. Alternativ oder zusätzlich können diese Ausdrucke auch aus einem automatischen Kassensystem oder einem Selbstbedienungskassensystem im Einzelhandel ausgegeben werden.

Die Banknotenspeicherbehälter können einen Wickelspeicher oder einen Stapelspeicher umfassen, die zur Speicherung von Banknoten geeignet sind.

Vorteilhaft ist es, wenn die Vorrichtung eine Kulissensteuerung oder ein Hebelsystem umfasst, die bzw. das mit einem Auszugsystem zum Herausziehen der Aufnahmeeinheiten aus der Öffnung des Sicherheitsbereichs derart im Eingriff steht, dass der Abstand zwischen der ersten Aufnahmeeinheit und der zweiten Aufnahmeeinheit beim Herausziehen vergrößert wird und/oder dass die hinter der ersten Aufnahmeeinheit angeordnete zweite Aufnahmeeinheit weiterhin in eine Serviceposition geschwenkt bzw. gedreht wird. Alternativ oder zusätzlich kann die Kulissensteuerung und/oder das Hebelsystem mit einem weiteren sich beim Herausziehen der Aufnahmeeinheit relativ zu den Aufnahmeeinheiten bewegenden Element derart in Eingriff stehen, dass der Abstand zwischen der ersten Aufnahmeeinheit und der zweiten Aufnahmeeinheit beim Herausziehen vergrößert wird und/oder dass die hinter der ersten Aufnahmeeinheit angeordnete zweite Aufnahmeeinheit aus der Betriebsposition in eine Serviceposition geschwenkt wird. Dadurch ist eine komfortable Anordnung der Aufnahmeeinheiten in einer Serviceposition allein durch das Herausziehen der Aufnahmeeinheiten möglich, wobei in der Serviceposition ein einfacher Austausch der Banknotenspeicherbehälter möglich ist, ohne dass Montagearbeiten oder weitere Bedienhandlungen dafür erforderlich sind.

Es wird darauf hingewiesen, dass auch das beanspruchte Verfahren mit Merkmalen weitergebildet werden kann, die zuvor oder in der nachfolgenden Beschreibung in Verbindung mit der erfindungsgemäßen Vorrichtung offenbart worden sind. Insbesondere kann das beanspruchte Verfahren mit dem in den abhängigen Ansprüchen enthaltenen Merkmalen oder entsprechenden Verfahrensmerkmalen weitergebildet werden.

Weitere Merkmale und Vorteile der Erfindung ergeben sich aus der folgenden Beschreibung, die in Verbindung mit den beigefügten Figuren die Erfindung anhand eines Ausführungsbeispiels näher erläutert. Es zeigen:
- Figur 1: eine Seitenansicht einer Vorrichtung zum Speichern von Banknoten, bei der ein Tresor geschnitten dargestellt ist,
- Figur 2: die Vorrichtung nach Figur 1, wobei die Aufnahmeeinheiten zur Aufnahme von zu speichernden Banknoten sowie ein Teil der Transportmittel zum Transport von Banknoten geschnitten dargestellt sind,
- Figur 3: eine Seitenansicht von Aufnahmeeinheiten der Vorrichtung nach den Figuren 1 und 2, wobei die Aufnahmeeinheiten aus dem Tresor herausgezogen dargestellt sind; und
- Figur 4: eine geschnittene Darstellung eines Geldautomaten mit einer Vorrichtung zum Speichern von Banknoten nach den Figuren 1 bis 3.

In Figur 1 ist eine Vorrichtung 10 zum Speichern von Banknoten dargestellt, die zwei in einem Tresor 12 angeordnete Aufnahmeeinheiten 14, 16 zur Aufnahme von Banknotenkassetten aufweist. In jede der Aufnahmeeinheiten 14, 16 sind vier Banknotenvorratskassetten eingesetzt, von denen in Figur 1 jeweils nur ein Teil des Handgriffs sichtbar ist. Ferner umfasst die Vorrichtung 10 eine Banknotenhandhabungseinheit 18, der die aus den Banknotenkassetten der Aufnahmeeinheiten 14, 16 entnommenen Banknoten zugeführt werden und die den Aufnahmeeinheiten 14, 16 die in den Banknotenkassetten zu speichernden Banknoten zuführt. Ferner hat die Banknotenhandhabungseinheit 18 eine weitere Banknotenspeicherkassette, eine sogenannte Reject-Kassette, deren Handgriff mit dem Bezugszeichen 20 bezeichnet ist. In dieser Reject-Kassette werden Banknoten zugeführt, die nicht den in den Aufnahmeeinheiten angeordneten Banknotenkassetten zuzuführen sind, insbesondere Banknoten, die nicht aus einem Ausgabefach entnommen worden sind. Bei anderen Ausführungsformen der Erfindung ist die Reject-Kassette in einer der Aufnahmeeinheiten anstatt einer der dort angeordneten Banknotenkassette angeordnet, wobei sich die Reject-Kassette vorzugsweise nur von ihrer speziellen Funktion von den anderen Banknotenspeicherkassetten unterscheidet.

Die Aufnahmeeinheiten 14, 16 und die Handhabungseinheit 18 können aus der durch eine Tresortür 22 verschließbaren Öffnung des Tresors 12 herausgezogen werden, sodass ein einfacher Zugang zu allen in den Aufnahmeeinheiten 14, 16 vorhandenen Banknotenkassetten bzw. zu den durch die Aufnahmeeinheiten 14, 16 bereitgestellten Kassettenaufnahmen, möglich ist. Der geöffnete Zustand der Tresortür 22 ist in Figur 1 mit Hilfe einer Strichlinie dargestellt. Zur Ausgabe von Banknoten durch die Vorrichtung 10 und zum Zuführen von Banknoten zu der Vorrichtung 10 ist eine Übergabestelle 24 vorgesehen, über die Banknoten insbesondere zum Weitertransport zu einem Ausgabeschacht eines Geldautomaten oder einer automatischen Tresorkasse ausgegeben werden können. Der Tresor 12 ist in Figur 1 ohne Seitenwand dargestellt, sodass in der in Figur 1 dargestellten Seitenansicht der Vorrichtung 10 die in einer Betriebslage bzw. in einer Betriebsposition innerhalb des Tresors 12 angeordneten Aufnahmeeinheiten 14, 16 sowie die Handhabungseinheit 18 sichtbar sind. Der Transportweg der Banknoten von der Übergabestelle 24 zur Handhabungseinheit 18 und umgekehrt ist durch eine Strichlinie angedeutet und wird durch geeignete Transportelemente bereitgestellt.

In Figur 2 ist die Vorrichtung 10 nach Figur 1 dargestellt, wobei die Aufnahmeeinheiten 14, 16 sowie die darin befindlichen Banknotenkassetten 26 bis 40 geschnitten dargestellt sind. Jede der Aufnahmeeinheiten 14, 16 umfasst ferner Transportmittel zum Transport von Banknoten zu den Kassetten 26 bis 40 sowie Weichen und Betätigungsmittel zur Entnahme einzelner Banknoten aus einer Kassette 26 bis 40 sowie zum Zuführen einzelner Banknoten in eine Kassette 26 bis 40. Die Weichen zum Zuführen einzelner Banknoten zu einer Kassette 26 bis 40 sowie von einer Kassette 26 bis 40 zu einem durch die erwähnten Transportmittel gebildeten Transportpfad 42, 44 sind in Figur 2 schematisch als Dreiecke dargestellt. Die Handhabungseinheit 18 enthält mehrere Weichen, von denen die Weichen 46, 48 dargestellt sind und die den Transport von Banknoten für eine gewünschte Aktion ermöglichen. Neben der bereits im Zusammenhang mit Figur 1 erwähnten Reject-Kassette 52, enthält die Handhabungseinheit 18 ein Stapelrad 50, das die den Kassetten 26 bis 40 einzeln entnommenen Banknoten zu einem Stapel aufstapelt, wobei der erzeugte Banknotenstapel über die Übergabeschnittstelle 24 aus der Vorrichtung 10 ausgegeben wird. Bei anderen Ausführungsformen der Erfindung können einzelne Elemente, wie das Stapelrad 50 und die Reject-Kassette 52 auch außerhalb des Tresors 12 angeordnet sein. Vorzugsweise sind jedoch Transportmittel im Tresor 12 vorgesehen, die einen im Wesentlichen waagerechten Transport von Banknoten zwischen den Aufnahmeeinheiten 14, 16 ermöglichen. Diese Transportmittel sind vorzugsweise nicht Bestandteile der Aufnahmeeinheiten 14, 16 sondern sind in einer separaten Transport- bzw. Handhabungseinheit 18 enthalten. Dadurch ist es möglich, dass die Vorrichtung 10 nur eine Übergabestelle 24 zu weiteren Elementen eines Geldautomaten hat. Dadurch können bekannte Vorrichtungen einfach gegen die Vorrichtung 10 ausgetauscht werden. Solche bekannten Vorrichtungen haben nur mehrere übereinander angeordnete Banknotenkassetten und keine hintereinander angeordnete Banknotenkassettenstapel, wie die Vorrichtung 10 nach den Figuren 1 und 2. Die Zuführ- und Entnahmeöffnungen der Banknotenkassetten 26 bis 40 sind den Handgriffen gegenüberliegend angeordnet und stehen mit geeigneten Transportmitteln- sowie mit Entnahme- bzw. Zuführmitteln in Eingriff, wenn die Banknotenkassetten 26 bis 40 in den Aufnahmeeinheiten 14, 16 eingesetzt sind. Die Banknotenkassetten 26 bis 40 sind so ausgerichtet, wenn sie in der in den Figuren 1 und 2 gezeigten Betriebsposition in den Aufnahmeeinheiten 14, 16 eingesetzt und angeordnet sind, dass die Zuführ- und Entnahmeöffnungen aller Banknotenkassetten 26 bis 40 der in den Aufnahmeeinheiten 14, 16 befindlichen Banknotenkassetten 26 bis 40 in dieselbe Richtung zeigen. Besonders vorteilhaft ist es, wenn die den Zuführ- und Entnahmeöffnungen gegenüberliegenden Handgriffe in der in den Figuren 1 und 2 dargestellten Betriebsposition in Richtung der durch die Tresortür 22 verschließbaren Öffnung des Tresors 12 zeigen. Dadurch ist bei geöffneter Tresortür 22 eine einfache Entnahme der Banknotenkassetten 34 bis 40 aus der zweiten Aufnahmeeinheiten 16 sowie nach dem Herausziehen der Aufnahmeeinheit 16 und/oder nach dem Herausziehen der Aufnahmeeinheit 14 auch eine einfache Handhabung der Kassetten 26 bis 32 sowie deren Austausch möglich.

In Figur 3 sind die Aufnahmeeinheiten 14, 16 sowie die Handhabungseinheit 18 in einem aus dem Tresor 12 bei geöffneter Tresortür 22 herausgezogenen Zustand dargestellt. Seitlich der Banknotenhandhabungseinheit 18 sind jeweils eine Auszugsschiene zum Auszug der Banknotenhandhabungseinheit 18 und der Aufnahmeeinheiten 14, 16 vorgesehen, von der die Auszugsschiene 54 in Figur 3 sichtbar ist. Beim Herausziehen der Aufnahmeeinheiten 14, 18 aus dem Tresor 12 ist der Abstand zwischen den Aufnahmeeinheiten 14, 16 vergrößert worden. Nachdem der Abstand zwischen den Aufnahmeeinheiten 14, 16 ausreichend vergrößert worden ist, wird die Aufnahmeeinheit 14 gedreht, sodass ein seitlicher Austausch der Banknotenkassetten 26 bis 32 möglich ist. Die Dreh- bzw. Schwenkachse zum Drehen bzw. Schwenken der Aufnahmeeinheit 14 verläuft vorzugsweise senkrecht durch den Schwerpunkt der Aufnahmeeinheit 14, sodass nur eine geringe oder keine seitliche Belastung beim Drehen der Aufnahmeeinheit 14 bewirkt wird und die Auszugsschienen 54 nicht oder nur gering durch das Drehen belastet werden.

In Figur 4 ist eine Kombination der Vorrichtung 10 mit einem Bedienterminal 60 zu einem Geldautomaten gezeigt, wobei das Bedienterminal 60 eine Anzeige- und Bedieneinheit 62, vorzugsweise mit einer Anzeigeeinheit, vorzugsweise einem Touchscreen, frei programmierbaren Eingabetasten, einer Zifferntastatur, einem Kartenleser, gegebenenfalls mit Vorrichtungen zum Erfassen biometrischer Informationen einer Bedienperson sowie einem Geldausgabefach 64 ausgestattet ist. Ferner haben sowohl das Bedienterminal 60 als auch die Vorrichtung 10 nicht dargestellte Steuereinheiten zum Steuern der Ein- und Ausgabevorgänge von Banknoten sowie von Authentifizierungsvorgängen und Autorisierungsvorgängen. Wie bereits erwähnt, wird beim vorliegenden Ausführungsbeispiel von der Handhabungseinheit 18 ein Banknotenstapel bereitgestellt und über die Übergabestelle 24 zum Ausgabefach 64 ausgegeben. Bei anderen Ausführungsformen werden die Banknoten einzeln zwischen dem Bedienterminal 60 und dem Tresor 12 übergeben, wobei das Stapeln und Vereinzeln dann im Bedienterminal 60, beispielsweise mit einem Stapelrad 50, erfolgt. Ferner kann die Reject-Kassette auch im Bedienterminal angeordnet sein. Von der Vorderansicht des Geldautomaten sind die Aufnahmeeinheiten 14, 16 hintereinander angeordnet, sodass nur eine relativ geringe Baubreite für den Tresor 12 der Vorrichtung 10 sowie für den in Figur 4 dargestellten Geldautomaten erforderlich ist. Bei anderen Ausführungsbeispielen können auch mehr als zwei Aufnahmeeinheiten 14, 16 hintereinander angeordnet sein, die jeweils mindestens eine, vorzugsweise jeweils mehrere Banknotenkassetten aufnehmen können.

Im Ausführungsbeispiel ist ein Geldautomat zur Geldeingabe und Geldausgabe gezeigt und beschrieben. Solche Geldautomaten werden auch als Recycler bezeichnet, wenn eingezahlte Banknoten wieder zur Auszahlung genutzt werden. Die Erfindung ist jedoch auch bei reinen Geldauszahlautomaten und reinen Geldeinzahlautomaten, sowie automatischen Kassentresoren und automatischen Kassensystemen im Einzelhandel in gleicher Weise nutzbar.

### Bezugszeichenliste

- 10: Vorrichtung
- 12: Tresor
- 14, 16: Aufnahmeeinheit
- 18: Banknotenhandhabungseinheit
- 20: Handgriff
- 22: Tresortür
- 24: Übergabestelle
- 26 - 40: Banknotenkassetten / Banknotenspeicherbehälter
- 42, 44: Transportpfad
- 46, 48: Weiche
- 50: Stapelrad
- 52: Reject-Kassette
- 60: Bedienterminal
- 62: Anzeige- und Bedieneinheit
- 64: Ausgabefach

## Patentansprüche

1. Vorrichtung zum Speichern von Banknoten,
mit mindestens zwei Banknotenspeicherbehältern (26 bis 40), die jeweils mindestens eine Banknotenentnahme- und/oder Banknotenzuführöffnung haben,
mit einer ersten Aufnahmeeinheit (14) zur Aufnahme zumindest des ersten Banknotenspeicherbehälters (26 bis 32),
mit mindestens einer zweiten Aufnahmeeinheit (16) zur Aufnahme zumindest des zweiten Banknotenspeicherbehälters (34 bis 40),
wobei die zweite Aufnahmeeinheit (16) horizontal versetzt zur ersten Aufnahmeeinheit (14) angeordnet ist,
wobei die Vorrichtung (10) einen geschlossenen von außen über eine verschließbare Öffnung zugänglichen Sicherheitsbereich (12) umfasst, in dem die Aufnahmeeinheiten (14, 16) und die Banknotenspeicherbehälter (26 bis 40) in einer Betriebsposition angeordnet sind,
und wobei beide Aufnahmeeinheiten (14, 16) aus dem Sicherheitsbereich (12) herausziehbar sind, wobei zumindest eine der Aufnahmeeinheiten (16) im herausgezogenen Zustand aus der Betriebsposition in eine Serviceposition drehbar ist.

2. Vorrichtung nach einem der vorhergehenden Ansprüche, **dadurch gekennzeichnet, dass** ein Tresor vorsehen ist, der den Sicherheitsbereich erzeugt.

3. Vorrichtung zum Speichern von Banknoten,
mit mindestens zwei Banknotenspeicherbehältern (26 bis 40), die jeweils mindestens eine Banknotenentnahme- und/oder Banknotenzuführöffnung haben,
mit einer ersten Aufnahmeeinheit (14) zur Aufnahme zumindest des ersten Banknotenspeicherbehälters (26 bis 32),
mit mindestens einer zweiten Aufnahmeeinheit (16) zur Aufnahme zumindest des zweiten Banknotenspeicherbehälters (34 bis 40),
wobei die zweite Aufnahmeeinheit (16) horizontal versetzt zur ersten Aufnahmeeinheit (14) angeordnet, und
wobei die Vorrichtung eine Kulissensteuerung und/oder ein Hebelsystem umfasst, die bzw. das mit einem Auszugssystem (54) zum Herausziehen der Aufnahmeeinheiten (14, 16) aus der Öffnung eines Sicherheitsbereichs (12) und/oder mit einem weiteren sich beim Herausziehen der Aufnahmeeinheiten (14, 16) relativ zu diesen bewegenden Element derart in Eingriff steht, dass der Abstand zwischen der ersten Aufnahmeeinheit (14) und der zweiten Aufnahmeeinheit (16) beim Herausziehen vergrößert wird.

4. Vorrichtung nach einem der vorhergehenden Ansprüche, **dadurch gekennzeichnet, dass** die Aufnahmeeinheiten (14, 16) derart angeordnet sind, dass die von ihnen aufgenommenen Banknotenspeicherbehälter (26 bis 40) gleich ausgerichtet sind, sodass die Banknotenentnahme- und/oder Banknotenzuführöffnungen der Banknotenspeicherbehälter (26 bis 40) in einer Betriebsposition in dieselbe Richtung zeigen.

5. Vorrichtung nach einem der vorhergehenden Ansprüche, **dadurch gekennzeichnet, dass** die Banknotenspeicherbehälter (26 bis 40) auf der der Banknotenentnahme- und/oder Banknotenzuführöffnung gegenüberliegenden Seite einen Eingriff und/oder einen Handgriff haben, durch den das Herausziehen des jeweiligen Banknotenspeicherbehälters (26 bis 40) aus einer Aufnahmeeinheit (14, 16) erleichtert wird.

6. Vorrichtung nach einem der vorhergehenden Ansprüche, **dadurch gekennzeichnet, dass** jeder Banknotenspeicherbehälter (26 bis 40) und/oder jede Aufnahmeeinheit (14, 16) mindestens ein Verriegelungselement hat, durch das jeder der Banknotenspeicherbehälter (26 bis 40) in der jeweiligen Aufnahmeeinheit (14, 16) verriegelbar ist.

7. Vorrichtung nach einem der vorhergehenden Ansprüche, **dadurch gekennzeichnet, dass** jeder Aufnahmeeinheit (14, 16) mindestens ein Transportmittel zur Entnahme von Banknoten aus mindestens einem Banknotenspeicherbehälter (26 bis 40), zum Einführen von Banknoten in einen Banknotenspeicherbehälter(26 bis 40), zum Transport von Banknoten zu einem Banknotenspeicherbehälter (26 bis 40) hin und/oder zum Transport von aus einem Banknotenspeicherbehälter (26 bis 40) entnommenen Banknoten zugeordnet ist.

8. Vorrichtung nach einem der vorhergehenden Ansprüche, **dadurch gekennzeichnet, dass** die Vorrichtung eine Übergabestelle (24) aufweist, über die der Vorrichtung (10) Banknoten zur Speicherung in einem der Banknotenspeicherbehälter (26 bis 40) zugeführt werden und/oder über die aus einem der Banknotenspeicherbehälter (26 bis 40) entnommene Banknoten aus der Vorrichtung (10) ausgegeben werden.

9. Vorrichtung nach einem der Ansprüche 3 bis 8, **dadurch gekennzeichnet, dass** die Vorrichtung (10) einen geschlossenen von außen über eine verschließbare Öffnung zugänglichen Sicherheitsbereich (12), vorzugsweise einen Tresor, umfasst, in dem die Aufnahmeeinheiten (14, 16) und die Banknotenspeicherbehälter (26 bis 40) in einer Betriebsposition angeordnet sind, und
dass zumindest die erste Aufnahmeeinheit (14) mit dem mindestens einen Banknotenspeicherbehälter aus der Öffnung des Sicherheitsbereichs (12) herausziehbar ist.

10. Vorrichtung nach Anspruch 9, **dadurch gekennzeichnet, dass** beide Aufnahmeeinheiten (14, 16) aus dem Sicherheitsbereich (12) herausziehbar sind, wobei zumindest eine der Aufnahmeeinheiten (16) im herausgezogenen Zustand aus der Betriebsposition in eine Serviceposition drehbar ist.

11. Vorrichtung nach Anspruch 1, 2 oder 10, **dadurch gekennzeichnet, dass** der zwischen den Aufnahmeeinheiten (14, 16) in der Betriebsposition vorgesehene Abstand beim Herausziehen automatisch vergrößert wird und/oder dass der zwischen den Aufnahmeeinheiten (14, 16) in der Betriebsposition vorgesehene Abstand nach dem Herausziehen vergrößerbar ist.

12. Vorrichtung nach Anspruch 1, 2 oder einem der vorhergehenden Ansprüche 9 oder 10, **dadurch gekennzeichnet, dass** die Vorrichtung (10) Auszugsschienen (54) hat, mit deren Hilfe die erste Aufnahmeeinheit (14) und/oder die zweite Aufnahmeeinheit (16) aus der Öffnung des Sicherheitsbereichs (12) herausziehbar sind.

13. Vorrichtung nach Anspruch 1, 2 oder nach einem der vorhergehenden Ansprüche 10 bis 12, **dadurch gekennzeichnet, dass** mindestens eine Drehachse vorgesehen ist, um die mindestens eine der Aufnahmeeinheiten drehbar ist, wobei die Drehachse derart angeordnet ist, dass beim Drehvorgang im Wesentlichen nur eine senkrechte Kraft in Richtung der Drehachse und keine oder nur eine geringe Kraft orthogonal zur Drehachse ausgeübt wird.

14. Vorrichtung nach einem der vorhergehenden Ansprüche, **dadurch gekennzeichnet, dass** jede der Aufnahmeeinheiten (14, 16) eine Aufnahmemöglichkeit für mindestens zwei, vorzugsweise jeweils vier, Banknotenspeicherbehälter (26 bis 40) bereitstellt, wobei die Banknotenspeicherbehälter (26 bis 40) in jeder der Aufnahmeeinheiten (14, 16) ausschließlich übereinander angeordnet sind.

15. Vorrichtung nach einem der vorhergehenden Ansprüche, **dadurch gekennzeichnet, dass** die in den Aufnahmeeinheiten (14, 16) angeordneten Banknotenspeicherbehälter (26 bis 40) austauschbar sind.

16. Vorrichtung nach einem der vorhergehenden Ansprüche, **dadurch gekennzeichnet, dass** die Banknotenentnahme- und/oder Banknotenzuführöffnungen der Banknotenspeicherbehälter (26 bis 40) einer Aufnahmeeinheit (14, 16) jeweils an einen gemeinsamen Transportpfad grenzen.

17. Vorrichtung nach Anspruch 16, **dadurch gekennzeichnet, dass** die Transportpfade, an die die Aufnahmeeinheiten (14, 16) jeweils grenzen, senkrecht angeordnet sind und dass ein zusätzlicher waagerechter Transportpfad zum Verbinden des ersten Transportpfads der ersten Aufnahmeeinheit (14) und dem zweiten Transportpfad der zweiten Aufnahmeeinheit (16) vorgesehen ist.

18. Vorrichtung nach Anspruch 16 oder 17, **dadurch gekennzeichnet, dass** die Transportmittel, des an eine Aufnahmeeinheit (14, 16) grenzenden senkrechten Transportpfades fest mit der jeweiligen Aufnahmeeinheit (14, 16) verbunden sind.

19. Vorrichtung nach Anspruch 18, **dadurch gekennzeichnet, dass** die Übergabestelle (24) eine Weiche oder dass die Vorrichtung eine Weiche aufweist, die in Einzahlrichtung stromabwärts der Übergabestelle (24) angeordnet ist, wobei mit Hilfe der Weiche zugeführte in den Banknotenspeicherbehältern (26 bis 40) zu speichernde Banknoten wahlweise dem ersten Transportpfad oder dem zweiten Transportpfad je nach Weichenstellung zuführbar sind und/oder wobei mit Hilfe der Weiche die aus den Banknotenspeicherbehältern (26 bis 40) entnommenen über die Transportmittel zur Übergabestelle (24) transportierten Banknoten über die Übergabestelle (24) durch die Vorrichtung (10) ausgegeben werden.

20. Vorrichtung nach einem der vorhergehenden Ansprüche, **dadurch gekennzeichnet, dass** die Banknotenspeicherbehälter (26 bis 40) jeweils zumindest einen Wickelspeicher oder einen Stapelspeicher zur Speicherung von Banknoten haben.

21. Geldautomat zur Ein- und/oder Ausgabe von Banknoten, mit einer Vorrichtung nach einem der vorhergehenden Ansprüche.

22. Verfahren zum Speichern von Banknoten,
bei dem mindestens zwei Banknotenspeicherbehälter (26 bis 40), die jeweils mindestens eine Banknotenentnahme- und/oder Banknotenzuführöffnung haben, Banknoten zugeführt und/oder entnommen werden,
zumindest der erste Banknotenspeicherbehälter (26 bis 32) von einer ersten Aufnahmeeinheit (14) aufgenommen wird,
zumindest der zweite Banknotenspeicherbehälter (34 bis 40) von mindestens einer zweiten Aufnahmeeinheit (16) aufgenommen wird,
wobei die zweite Aufnahmeeinheit (16) horizontal versetzt zur ersten Aufnahmeeinheit (14) angeordnet wird,
wobei die Aufnahmeeinheiten (14, 16) und die Banknotenspeicherbehälter (26 bis 40) in einer Betriebsposition in einem geschlossenen von außen über eine verschließbare Öffnung zugänglichen Sicherheitsbereich (12) angeordnet werden,
und wobei beide Aufnahmeeinheiten (14, 16) aus dem Sicherheitsbereich (12) herausgezogen werden, wobei zumindestens eine der Aufnahmeeinheiten (16) im herausgezogenen Zustand aus der Betriebsposition in eine Serviceposition gedreht wird.

23. Verfahren zum Speichern von Banknoten,
bei dem mindestens zwei Banknotenspeicherbehälter (26 bis 40), die jeweils mindestens eine Banknotenentnahme- und/oder Banknotenzuführöffnung haben, Banknoten zugeführt und/oder entnommen werden,
zumindest der erste Banknotenspeicherbehälter (26 bis 32) von einer ersten Aufnahmeeinheit (14) aufgenommen wird,
zumindest der zweite Banknotenspeicherbehälter (34 bis 40) von mindestens einer zweiten Aufnahmeeinheit (16) aufgenommen wird,
die zweite Aufnahmeeinheit (16) horizontal versetzt zur ersten Aufnahmeeinheit (14) angeordnet wird,
und bei dem mit Hilfe einer Kulissensteuerung und/oder ein Hebelsystem die bzw. das mit einem Auszugssystem (54) zum Herausziehen der Aufnahmeeinheiten (14, 16) aus der Öffnung eines Sicherheitsbereichs (12) und/oder mit einem weiteren sich beim Herausziehen der Aufnahmeeinheiten (14, 16) relativ zu diesen bewegenden Element derart in Eingriff steht, der Abstand zwischen der ersten Aufnahmeeinheit (14) und der zweiten Aufnahmeeinheit (16) beim Herausziehen vergrößert wird.

## Claims

1. Device for storing banknotes,
comprising at least two banknote storage containers (26 to 40), which each have at least one banknote withdrawal opening and/or banknote feed opening,
comprising a first receiving unit (14) for receiving at least the first banknote storage container (26 to 32),
and comprising at least a second receiving unit (16) for receiving at least the second banknote storage container (34 to 40),
wherein the second receiving unit (16) is arranged offset horizontally with respect to the first receiving unit (14),
wherein the device (10) comprises a closed security region (12), which is accessible from the outside via a closable opening and in which the receiving units (14, 16) and the banknote storage containers (26 to 40) are arranged in an operating position,
and wherein both receiving units (14, 16) can be pulled out of the security region (12), at least one of the receiving units (16) being rotatable from the operating position into a service position in the pulled-out state.

2. Device according to one of the preceding claims, **characterized in that** a safe, which produces the security region, is provided.

3. Device for storing banknotes,
comprising at least two banknote storage containers (26 to 40), which each have at least one banknote withdrawal opening and/or banknote feed opening,
comprising a first receiving unit (14) for receiving at least the first banknote storage container (26 to 32),
and comprising at least a second receiving unit (16) for receiving at least the second banknote storage container (34 to 40),
wherein the second receiving unit (16) is arranged offset horizontally with respect to the first receiving unit (14), and
wherein the device comprises a slotted-link control and/or a lever system, which is in engagement with a pull-out system (54) for pulling the receiving units (14, 16) out of the opening of a security region (12) and/or with a further element which moves relative to the receiving units (14, 16) when they are being pulled out, in such a manner that the distance between the first receiving unit (14) and the second receiving unit (16) is increased when the receiving units are being pulled out.

4. Device according to one of the preceding claims, **characterized in that** the receiving units (14, 16) are arranged in such a manner that the banknote storage containers (26 to 40) received by them have an identical orientation, and therefore the banknote withdrawal openings and/or banknote feed openings of the banknote storage containers (26 to 40) face in the same direction in an operating position.

5. Device according to one of the preceding claims, **characterized in that**, on the side lying opposite the banknote withdrawal opening and/or banknote feed opening, the banknote storage containers (26 to 40) have a recess and/or a handle, which makes it easier to pull the respective banknote storage container (26 to 40) out of a receiving unit (14, 16).

6. Device according to one of the preceding claims, **characterized in that** each banknote storage container (26 to 40) and/or each receiving unit (14, 16) has at least one locking element, by means of which each of the banknote storage containers (26 to 40) can be locked in the respective receiving unit (14, 16).

7. Device according to one of the preceding claims, **characterized in that** each receiving unit (14, 16) is assigned at least one transport means for withdrawing banknotes from at least one banknote storage container (26 to 40), for inserting banknotes into a banknote storage container (26 to 40), for transporting banknotes to a banknote storage container (26 to 40) and/or for transporting banknotes withdrawn from a banknote storage container (26 to 40).

8. Device according to one of the preceding claims, **characterized in that** the device has a transfer point (24), via which banknotes for storage in one of the banknote storage containers (26 to 40) are fed to the device (10) and/or via which banknotes withdrawn from one of the banknote storage containers (26 to 40) are dispensed from the device (10).

9. Device according to one of Claims 3 to 8, **characterized in that** the device (10) comprises a closed security region (12), preferably a safe, which is accessible from the outside via a closable opening and in which the receiving units (14, 16) and the banknote storage containers (26 to 40) are arranged in an operating position, and **in that** at least the first receiving unit (14) with the at least one banknote storage container can be pulled out of the opening of the security region (12).

10. Device according to Claim 9, **characterized in that** both receiving units (14, 16) can be pulled out of the security region (12), at least one of the receiving units (16) being rotatable from the operating position into a service position in the pulled-out state.

11. Device according to Claim 1, 2 or 10, **characterized in that** the distance provided between the receiving units (14, 16) in the operating position is increased automatically when the receiving units are being pulled out and/or **in that** the distance provided between the receiving units (14, 16) in the operating position can be increased after the receiving units have been pulled out.

12. Device according to Claim 1, 2 or either of the preceding Claims 9 and 10, **characterized in that** the device (10) has pull-out rails (54), with the aid of which the first receiving unit (14) and/or the second receiving unit (16) can be pulled out of the opening of the security region (12).

13. Device according to Claim 1, 2 or according to one of the preceding Claims 10 to 12, **characterized in that** at least one axis of rotation about which at least one of the receiving units is rotatable is provided, the axis of rotation being arranged in such a manner that, during the rotation, substantially only a perpendicular force is exerted in the direction of the axis of rotation and no or only a small force is exerted orthogonally to the axis of rotation.

14. Device according to one of the preceding claims, **characterized in that** each of the receiving units (14, 16) provides a possibility for receiving at least two, preferably in each case four, banknote storage containers (26 to 40), the banknote storage containers (26 to 40) being arranged exclusively one on top of another in each of the receiving units (14, 16).

15. Device according to one of the preceding claims, **characterized in that** the banknote storage containers (26 to 40) arranged in the receiving units (14, 16) are replaceable.

16. Device according to one of the preceding claims, **characterized in that** the banknote withdrawal openings and/or banknote feed openings of the banknote storage containers (26 to 40) of a receiving unit (14, 16) in each case adjoin a common transport path.

17. Device according to Claim 16, **characterized in that** the transport paths adjoined by the respective receiving units (14, 16) are arranged perpendicularly, and **in that** provision is made of an additional horizontal transport path for connecting the first transport path of the first receiving unit (14) and the second transport path of the second receiving unit (16).

18. Device according to Claim 16 or 17, **characterized in that** the transport means of the perpendicular transport path which adjoins one receiving unit (14, 16) are connected fixedly to the respective receiving unit (14, 16).

19. Device according to Claim 18, **characterized in that** the transfer point (24) has a sorting gate or in that the device has a sorting gate arranged downstream of the transfer point (24) in the deposit direction, wherein the sorting gate can be used to feed fed banknotes to be stored in the banknote storage containers (26 to 40) optionally to the first transport path or to the second transport path, depending on the position of the sorting gate, and/or wherein, with the aid of the sorting gate, the banknotes which have been withdrawn from the banknote storage containers (26 to 40) and transported by way of the transport means to the transfer point (24) are dispensed by the device (10) via the transfer point (24).

20. Device according to one of the preceding claims, **characterized in that** the banknote storage containers (26 to 40) each have at least one winding store or a stack store for storing banknotes.

21. Automated teller machine for the deposition and/or withdrawal of banknotes, comprising a device according to one of the preceding claims.

22. Method for storing banknotes,
in which banknotes are fed to and/or withdrawn from at least two banknote storage containers (26 to 40), which each have at least one banknote withdrawal opening and/or banknote feed opening,
at least the first banknote storage container (26 to 32) is received by a first receiving unit (14),
at least the second banknote storage container (34 to 40) is received by at least a second receiving unit (16),
wherein the second receiving unit (16) is arranged offset horizontally with respect to the first receiving unit (14),
wherein the receiving units (14, 16) and the banknote storage containers (26 to 40) are arranged in an operating position in a closed security region (12), which is accessible from the outside via a closable opening,
and wherein both receiving units (14, 16) are pulled out of the security region (12), at least one of the receiving units (16) being rotated from the operating position into a service position in the pulled-out state.

23. Method for storing banknotes,
in which banknotes are fed to and/or withdrawn from at least two banknote storage containers (26 to 40), which each have at least one banknote withdrawal opening and/or banknote feed opening,
at least the first banknote storage container (26 to 32) is received by a first receiving unit (14),
at least the second banknote storage container (34 to 40) is received by at least a second receiving unit (16),
the second receiving unit (16) is arranged offset horizontally with respect to the first receiving unit (14),
and in which a slotted-link control and/or a lever system, which is in engagement with a pull-out system (54) for pulling the receiving units (14, 16) out of the opening of a security region (12) and/or with a further element which moves relative to the receiving units (14, 16) when they are being pulled out, is used to increase the distance between the first receiving unit (14) and the second receiving unit (16) when the receiving units are being pulled out.

## Revendications

1. Dispositif pour le stockage de billets de banque,
avec au moins deux récipients de stockage de billets de banque (26 à 40) qui possèdent respectivement au moins une ouverture de prélèvement de billets de banque et/ou d'amenée de billets de banque,
avec une première unité de réception (14) pour la réception au moins du premier récipient de stockage de billets de banque (26 à 32),
avec au moins une deuxième unité de réception (16) pour la réception au moins du deuxième récipient de stockage de billets de banque (34 à 40),
dans lequel la deuxième unité de réception (16) est disposée de manière décalée horizontalement par rapport à la première unité de réception (14),
dans lequel le dispositif (10) comprend une zone de sécurité (12) fermée, accessible depuis l'extérieur via une ouverture pouvant être fermée, dans laquelle zone les unités de réception (14, 16) et les récipients de stockage de billets de banque (26 à 40) sont disposés dans une position de fonctionnement,
et dans lequel les deux unités de réception (14, 16) peuvent être extraites de la zone de sécurité (12), dans lequel, à l'état extrait, au moins l'une des unités de réception (16) peut être tournée de la position de fonctionnement jusqu'à une position de maintenance.

2. Dispositif selon l'une des revendications précédentes, **caractérisé en ce qu'**un coffre-fort est prévu, lequel produit la zone de sécurité.

3. Dispositif pour le stockage de billets de banque,
avec au moins deux récipients de stockage de billets de banque (26 à 40) qui possèdent respectivement au moins une ouverture de prélèvement de billets de banque et/ou d'amenée de billets de banque,
avec une première unité de réception (14) pour la réception au moins du premier récipient de stockage de billets de banque (26 à 32),
avec au moins une deuxième unité de réception (16) pour la réception au moins du deuxième récipient de stockage de billets de banque (34 à 40),
dans lequel la deuxième unité de réception (16) est disposée de manière décalée horizontalement par rapport à la première unité de réception (14), et
dans lequel le dispositif comprend une commande à coulisse et/ou un système de levier, laquelle ou lequel est en prise avec un système d'extraction (54) pour l'extraction des unités de réception (14, 16) par l'ouverture d'une zone de sécurité (12) et/ou avec un autre élément, lequel, lors de l'extraction des unités de réception (14, 16), se déplace par rapport à celles-ci, de manière à ce que la distance entre la première unité de réception (14) et la deuxième unité de réception (16) augmente lors de l'extraction.

4. Dispositif selon l'une des revendications précédentes, **caractérisé en ce que** les unités de réception (14, 16) sont disposées de manière à ce que les récipients de stockage de billets de banque (26 à 40) qu'elles réceptionnent soient orientés de manière identique de sorte que les ouvertures de prélèvement de billets de banque et/ou d'amenée de billets de banque des récipients de stockage de billets de banque (26 à 40) soient orientées dans la même direction dans une position de fonctionnement.

5. Dispositif selon l'une des revendications précédentes, **caractérisé en ce que** les récipients de stockage de billets de banque (26 à 40) possèdent une prise et/ou une poignée sur le côté situé en vis-à-vis de l'ouverture de prélèvement de billets de banque et/ou d'amenée de billets de banque, grâce à laquelle l'extraction du récipient de stockage de billets de banque respectif (26 à 40) à partir d'une unité de réception (14, 16) est facilitée.

6. Dispositif selon l'une des revendications précédentes, **caractérisé en ce que** chaque récipient de stockage de billets de banque (26 à 40) et/ou chaque unité de réception (14, 16) possède au moins un élément de verrouillage grâce auquel chacun des récipients de stockage de billets de banque (26 à 40) peut être verrouillé dans l'unité de réception (14, 16) respective.

7. Dispositif selon l'une des revendications précédentes, **caractérisé en ce que** l'on associe à chaque unité de réception (14, 16) au moins un moyen de transport pour le prélèvement de billets de banque à partir d'au moins un récipient de stockage de billets de banque (26 à 40), pour l'insertion de billets de banque dans un récipient de stockage de billets de banque (26 à 40), pour le transport de billets de banque vers un récipient de stockage de billets de banque (26 à 40) et/ou pour le transport de billets de banque prélevés à partir d'un récipient de stockage de billets de banque (26 à 40).

8. Dispositif selon l'une des revendications précédentes, **caractérisé en ce que** le dispositif présente un point de transfert (24) par l'intermédiaire duquel des billets de banque sont amenés au dispositif (10) pour le stockage dans l'un des récipients de stockage de billets de banque (26 à 40) et/ou par l'intermédiaire duquel des billets de banque prélevés à partir de l'un des récipients de stockage de billets de banque (26 à 40) sont délivrés à partir du dispositif (10).

9. Dispositif selon l'une des revendications 3 à 8, **caractérisé en ce que** le dispositif (10) comprend une zone de sécurité (12) fermée, accessible depuis l'extérieur via une ouverture pouvant être fermée, de préférence un coffre-fort, dans laquelle zone les unités de réception (14, 16) et les récipients de stockage de billets de banque (26 à 40) sont disposés dans une position de fonctionnement, et
**en ce qu'**au moins la première unité de réception (14) avec l'au moins un récipient de stockage de billets de banque peut être extraite par l'ouverture de la zone de sécurité (12).

10. Dispositif selon la revendication 9, **caractérisé en ce que** les deux unités de réception (14, 16) peuvent être extraites de la zone de sécurité (12), dans lequel, à l'état extrait, au moins l'une des unités de réception (16) peut être tournée de la position de fonctionnement jusqu'à une position de maintenance.

11. Dispositif selon la revendication 1, 2 ou 10, **caractérisé en ce que** la distance prévue entre les unités de réception (14, 16) dans la position de fonctionnement augmente automatiquement lors de l'extraction et/ou **en ce que** la distance prévue entre les unités de réception (14, 16) dans la position de fonctionnement peut augmenter après l'extraction.

12. Dispositif selon la revendication 1, 2 ou l'une des revendications 9 ou 10 précédentes, **caractérisé en ce que** le dispositif (10) possède des rails d'extraction (54) à l'aide desquels la première unité de réception (14) et/ou la deuxième unité de réception (16) peuvent être extraites par l'ouverture de la zone de sécurité (12).

13. Dispositif selon la revendication 1, 2 ou selon l'une des revendications 10 à 12 précédentes, **caractérisé en ce que** l'on prévoit au moins un axe de rotation autour duquel au moins l'une des unités de réception peut tourner, dans lequel l'axe de rotation est disposé de manière à ce que, lors du processus de rotation, pour l'essentiel seule une force perpendiculaire s'exerce en direction de l'axe de rotation et à ce qu'aucune force, ou seule une faible force, s'exerce orthogonalement à l'axe de rotation.

14. Dispositif selon l'une des revendications précédentes, **caractérisé en ce que** chacune des unités de réception (14, 16) met à disposition une possibilité de réception pour au moins deux, de préférence respectivement quatre récipients de stockage de billets de banque (26 à 40), dans lequel les récipients de stockage de billets de banque (26 à 40) dans chacune des unités de réception (14, 16) sont disposés exclusivement les uns au-dessus des autres.

15. Dispositif selon l'une des revendications précédentes, **caractérisé en ce que** les récipients de stockage de billets de banque (26 à 40) disposés dans les unités de réception (14, 16) sont interchangeables.

16. Dispositif selon l'une des revendications précédentes, **caractérisé en ce que** les ouvertures de prélèvement de billets de banque et/ou d'amenée de billets de banque des récipients de stockage de billets de banque (26 à 40) d'une unité de réception (14, 16) confinent respectivement à un trajet de transport commun.

17. Dispositif selon la revendication 16, **caractérisé en ce que** les trajets de transport, auxquels les unités de réception (14, 16) confinent respectivement, sont disposés perpendiculairement et **en ce que** l'on prévoit un trajet de transport horizontal supplémentaire pour relier le premier trajet de transport de la première unité de réception (14) et le deuxième trajet de transport de la deuxième unité de réception (16).

18. Dispositif selon la revendication 16 ou 17, **caractérisé en ce que** les moyens de transport du trajet de transport perpendiculaire confinant à une unité de réception (14, 16) sont reliés de manière fixe à l'unité de réception (14, 16) respective.

19. Dispositif selon la revendication 18, **caractérisé en ce que** le point de transfert (24) présente un aiguillage ou **en ce que** le dispositif présente un aiguillage qui est disposé dans la direction de versement, en aval du point de transfert (24), dans lequel des billets de banque, à stocker dans les récipients de stockage de billets de banque (26 à 40), amenés à l'aide de l'aiguillage peuvent être amenés au choix au premier trajet de transport ou au deuxième trajet de transport en fonction du réglage de l'aiguillage et/ou dans lequel, à l'aide de l'aiguillage, les billets de banque, prélevés à partir des récipients de stockage de billets de banque (26 à 40), transportés via les moyens de transport jusqu'au point de transfert (24), sont délivrés par le dispositif (10) via le point de transfert (24).

20. Dispositif selon l'une des revendications précédentes, **caractérisé en ce que** les récipients de stockage de billets de banque (26 à 40) possèdent respectivement au moins un dispositif de stockage d'enroulement ou un dispositif de stockage d'empilement pour le stockage de billets de banque.

21. Guichet automatique de banque pour l'admission et/ou la délivrance de billets de banque, avec un dispositif selon l'une des revendications précédentes.

22. Procédé pour le stockage de billets de banque,
dans lequel des billets de banque sont amenés à au moins deux récipients de stockage de billets de banque (26 à 40), lesquels ont respectivement au moins une ouverture de prélèvement de billets de banque et/ou d'amenée de billets de banque, et/ou sont prélevés à partir de ceux-ci,
au moins le premier récipient de stockage de billets de banque (26 à 32) est réceptionné par une première unité de réception (14),
au moins le deuxième récipient de stockage de billets de banque (34 à 40) est réceptionné par au moins une deuxième unité de réception (16),
dans lequel la deuxième unité de réception (16) est disposée de manière décalée horizontalement par rapport à la première unité de réception (14),
dans lequel, dans une position de fonctionnement, les unités de réception (14, 16) et les récipients de stockage de billets de banque (26 à 40) sont disposés dans une zone de sécurité (12) fermée, accessible depuis l'extérieur via une ouverture pouvant être fermée,
et dans lequel les deux unités de réception (14, 16) sont extraites de la zone de sécurité (12), dans lequel, à l'état extrait, au moins l'une des unités de réception (16) est tournée de la position de fonctionnement jusqu'à une position de maintenance.

23. Procédé pour le stockage de billets de banque, dans lequel on amène des billets de banque à au moins deux récipients de stockage de billets de banque (26 à 40), lesquels ont respectivement au moins une ouverture de prélèvement de billets de banque et/ou d'amenée de billets de banque, et/ou les prélève à partir de ceux-ci,
au moins le premier récipient de stockage de billets de banque (26 à 32) est réceptionné par une première unité de réception (14),
au moins le deuxième récipient de stockage de billets de banque (34 à 40) est réceptionné par au moins une deuxième unité de réception (16),
la deuxième unité de réception (16) est disposée de manière décalée horizontalement par rapport à la première unité de réception (14),
et dans lequel, à l'aide d'une commande à coulisse et/ou d'un système de levier, laquelle ou lequel est en prise avec un système d'extraction (54) pour l'extraction des unités de réception (14, 16) par l'ouverture d'une zone de sécurité (12) et/ou avec un autre élément, lequel, lors de l'extraction des unités de réception (14, 16), se déplace par rapport à celles-ci, la distance entre la première unité de réception (14) et la deuxième unité de réception (16) augmente lors de l'extraction.
